# EUROPÄISCHE PATENTSCHRIFT

(11) **EP 1 843 381 B1**
(45) Veröffentlichungstag und Bekanntmachung des Hinweises auf die Patenterteilung: **21.01.2009**
(21) Anmeldenummer: 06007156.0
(22) Anmeldetag: 04.04.2006
(51) Int. Cl.: H01J 35/10

(54) **Lagereinheit für Drehanoden von Röntgenröhren**
Bearing assembly for a rotary anode of an X-ray emitting device
Ensemble de paliers pour anode rotative d'un tube à rayons X

(43) Veröffentlichungstag der Anmeldung: 10.10.2007
(73) Patentinhaber: Paul Müller GmbH & Co. KG Unternehmensbeteiligungen, 90411 Nürnberg (DE)
(72) Erfinder: Kaika, Wolfgang, 91233 Neunkirchen a.S. (DE); Maussner, Thomas, 90562 Heroldsberg (DE); Tritthart, Stefan, 90449 Nürnberg (DE)
(74) Vertreter: Lösch, Christoph Ludwig Klaus

(56) Entgegenhaltungen:
- DE-A1- 3 041 558
- DE-A1- 10 017 777
- DE-U1- 8 705 478
- US-A1- 2003 165 217
- PATENT ABSTRACTS OF JAPAN Bd. 1996, Nr. 06, 28. Juni 1996 (1996-06-28) -& JP 08 042564 A (NIPPON SEIKO KK), 13. Februar 1996 (1996-02-13)

## Beschreibung

Die Erfindung betrifft eine Lagereinheit für Drehanoden von Röntgenröhren.

Aus der DE 30 41 558 A1 ist z.B. aus Zeichnungsfigur 1 eine Lagereinheit für Drehanoden von Röntgenröhren bekannt, wobei die Drehanode in einem teilweise wiedergegebenen evakuierten Glaskolben untergebracht ist.

Aus JP 8 042 564 ist eine Lagereinheit für Drehanoden von Röntgenröhren bekannt, wobei diese zwei Lagerelemente aus Wälzlagern mit einem Innenring und einem Außenring aufweist.

DE 8 705 478 offenbart eine Röntgenröhre mit Drehanode und einer Wälzlagerkonfiguration mit einem Lagerelement, das aus einem Innenring und einem Außenring besteht.

Aus US 2003 165 217 ist auch eine Lagereinheit für Drehanoden bekannt, in der beide Innenringe durch eine Lauffläche auf der Welle ersetzt worden sind.

Der Erfindung liegt die Aufgabe zugrunde, eine Lagereinheit für derartige Drehanoden von Röntgenröhren herzustellen, welche besonders montagefreundlich ist.

Diese Aufgabe wird durch eine Lagereinheit mit den Merkmalen des Patentanspruchs 1 gelöst. Vorteilhafte Ausführungsformen sind in den Unteransprüchen beschrieben.

Die erfindungsgemäße Lagereinheit mit den Merkmalen des Patentanspruchs 1 ist kompakt ausgebildet und besteht aus einer geringen Anzahl von Teilen, welche vormontiert werden können, um die derart vormontierte Lagereinheit montagefreundlich in die entsprechende Ausnehmung in der Röntgenröhre einschieben zu können.

Nach einer vorteilhaften Ausführungsform besitzt die Welle mit ihrer Innenlaufbahn eine einseitige Schulter, so daß ein separater Innenring eines Wälzlagers nicht mehr benötigt wird. Die einseitige Schulter kann dabei auch auftretende Axialkräfte aufnehmen.

Gemäß einer weiteren vorteilhaften Ausführungsform liegt das Wälzlager mit seinem Innenring an einem Absatz der Welle an und ist damit in axialer Richtung montagefreundlich fixiert.

Durch die Befestigung des Wälzlagers über ein insbesondere formschlüssiges sich verjüngendes Verstemmelement kann nach Anbringung der Lagerelemente auf der Welle eine Arretierung des Wälzlagers und damit eine Fixierung der gesamten Lagereinheit auf einfache Weise stattfinden.

Gemäß einer vorteilhaften Ausführungsform kann der Außenring des ersten Lagerelements als einschultriges Lager ausgebildet sein, wobei sich dabei die Schulter insbesondere auf der dem Flansch abgewandten Seite befindet. Hierdurch wird die Montagefreundlichkeit der Lagereinheit verbessert.

Nach einer weiteren vorteilhaften Ausführungsform kann auch der Außenring des weiteren Lagerelements als einschultriges Lager ausgebildet sein, um auch bei Montage des Wälzlagers eine Montagefreundlichkeit zu erreichen.

Insbesondere können die Außenringe der beiden Lagerelemente mit einschultrigen Lagern ausgebildet sein, wobei sich die Schultern jeweils an der Innenseite zugewendet zum Distanzelement befinden.

Durch die Ausführung des ersten Lagerelements als Rillenkugellager wird ermöglicht, daß das erste Lagerelement auch in gewissem Umfang Axialkräfte aufnehmen kann.

Nach einer weiteren vorteilhaften Ausführungsform können zwischen den Außenringen der Lagerelemente mindestens zwei Distanzelemente vorgesehen sein, wodurch z.B. ein erstes (z.B. größeres) in Standardmaßen hergestelltes Distanzelement verwendet werden kann und ferner eine oder mehrere auf exaktes Maß hergestellte Distanzscheiben zum Ausfüllen der gewünschten Distanz zwischen den Außenringen der Lagerelemente.

Die Erfindung ist anhand eines Ausführungsbeispiels in der Zeichnungsfigur weiter erläutert.

Die abgebildete Lagereinheit 1 besitzt eine Welle 2 mit einem Flanschelement 3 , an dem eine Drehanode (z.B. gemäß DE 30 41 558 A1) anbringbar ist.

Die gesamte Lagereinheit 1 kann dabei in eine hierfür vorgesehene und nicht abgebildete Ausnehmung der Röntgenröhre eingeschoben und dort auf übliche Weise (z.B. durch Verschraubung) arretiert werden.

Die Lagereinheit 1 besitzt zur Aufnahme der Welle 2 ein erstes Lagerelement 4 und ein weiteres Lagerelement 5, wobei das erste Lagerelement 4 einen Außenring 7 aufweist und die Innenlaufbahn 6 sich auf der Welle 2 befindet.

Das zweite Lagerelement 5 ist durch ein auf der Welle 2 angebrachtes Wälzlager gebildet, welches einen Innenring 8 und einen Außenring 9 aufweist. Die Außenringe 7 und 9 sind dabei über ein Distanzelement 10 maßlich exakt beabstandet.

Wie beschrieben, können auch mehrere Distanzelemente 10 vorgesehen sein (nicht abgebildet).

Die Innenlaufbahn 6 der Welle 2 besitzt eine einseitige Schulter 11. das Wälzlager ist mit seinem Innenring 8 am Absatz 12 der Welle 2 angelegt.

Über das angebrachte Verstemmelement 13 wird die montierte Lagereinheit 1 arretiert.

### BEZUGSZEICHEN

- 1: Lagereinheit
- 2: Welle
- 3: Flansch
- 4: erstes Lagerelement
- 5: weiteres Lagerelement
- 6: Innenlaufbahn
- 7: Außenring
- 8: Innenring
- 9: Außenring
- 10: Distanzelement
- 11: Schulter
- 12: Absatz
- 13: Verstemmelement

## Patentansprüche

1. Lagereinheit (1) für Drehanoden von Röntgenröhren, mit einer Welle (2) und einem Flanschelement (3), an dem eine Drehanode anbringbar ist, wobei
- die Lagereinheit (1) in eine Ausnehmung innerhalb der Röntgenröhre einschiebbar und dort arretierbar ist,
- die Welle (2) über ein erstes und ein weiteres Lagerelement (4, 5) aufgenommen ist, wobei
- das erste Lagerelement (4) aus einer auf der Welle (2) befindlichen Innenlaufbahn (6) besteht, so dass ein separater Innenring eines Wälzlagers nicht benötigt wird, sowie aus einem separaten Außenring (7),
- das zweite Lagerelement (5) aus einem auf der Welle (2) befindlichen Wälzlager mit einem Innenring (8) und einem Außenring (9) besteht, wobei
- zwischen den Außenringen (7, 8) des ersten und des zweiten Lagerelements (4, 5) ein Distanzelement (10) angebracht ist.

2. Lagereinheit (1) nach Anspruch 1, wobei die auf der Welle (2) angebrachte Innenlaufbahn (6) eine einseitige Schulter (11) aufweist.

3. Lagereinheit (1) nach einem der vorhergehenden Ansprüche, wobei das Wälzlager mit seinem Innenring (8) an einem Absatz (12) der Welle (2) anliegt.

4. Lagereinheit (1) nach einem der vorhergehenden Ansprüche, wobei das Wälzlager über ein Verstemmelement (13) an der Welle (2) befestigt ist.

5. Lagereinheit (1) nach einem der vorhergehenden Ansprüche, wobei der Außenring (7) des ersten Lagerelements als einschultriges Lager ausgebildet ist.

6. Lagereinheit (1) nach einem der vorhergehenden Ansprüche, wobei der Außenring (9) des zweiten Lagerelements als einschultriges Lager ausgebildet ist.

7. Lagereinheit (1) nach einem der vorhergehenden Ansprüche, wobei das erste Lagerelement (4) als Rillenkugellager ausgebildet ist.

8. Lagereinheit (1) nach einem der vorhergehenden Ansprüche, wobei zwischen den Außenringen (7, 8) des ersten und des zweiten Lagerelements (4, 5) mindestens zwei Distanzelemente (10) vorgesehen sind.

## Claims

1. Bearing unit (1) for rotating anodes of X-ray tubes, having a shaft (2) and having a flange element (3) to which a rotating anode can be fitted, wherein
- the bearing unit (1) can be inserted into a recess within the X-ray tube, and can be locked there,
- the shaft (2) is held via a first and a further bearing element (4, 5), wherein
- the first bearing element (4) comprises an inner raceway (6) which is located on the shaft (2), such that there is no need for a separate inner ring for the roller bearing, and a separate outer ring (7),
- the second bearing element (5) comprises a roller bearing, which is located on the shaft (2) and has an inner ring (8) and an outer ring (9), wherein
- a spacing element (10) is fitted between the outer rings (7, 8) of the first and second bearing element (4, 5).

2. Bearing unit (1) according to Claim 1, wherein the inner raceway (6), which is fitted on the shaft (2), has a one-sided shoulder (11).

3. Bearing unit (1) according to one of the preceding claims, wherein the inner ring (8) of the roller bearing rests on a step (12) on the shaft (2).

4. Bearing unit (1) according to one of the preceding claims, wherein the roller bearing is attached to the shaft (2) via a swaging element (13).

5. Bearing unit (1) according to one of the preceding claims, wherein the outer ring (7) of the first bearing element is in the form of a bearing with a single shoulder.

6. Bearing unit (1) according to one of the preceding claims, wherein the outer ring (9) of the second bearing element is in the form of a bearing with a single shoulder.

7. Bearing unit (1) according to one of the preceding claims, wherein the first bearing element (4) is in the form of a grooved ball bearing.

8. Bearing unit (1) according to one of the preceding claims, wherein at least two spacing elements (10) are provided between the outer rings (7, 8) of the first and of the second bearing element (4, 5).

## Revendications

1. Unité de palier (1) pour anodes rotatives de tubes à rayons X, comprenant un arbre (2) et un élément de bride (3) sur lequel peut être montée une anode rotative,
- l'unité de palier (1) pouvant être enfoncée et bloquée dans un évidement à l'intérieur des tubes à rayons X,
- l'arbre (2) étant reçu par le biais d'un premier et d'un deuxième élément de palier (4, 5),
- le premier élément de palier (4) se composant d'une piste de roulement intérieure (6) se trouvant sur l'arbre (2), de sorte qu'une bague interne séparée d'un palier à roulement ne soit pas nécessaire, ainsi que d'une bague extérieure séparée (7),
- le deuxième élément de palier (5) se compose d'un palier à roulement se trouvant sur l'arbre (2) avec une bague intérieure (8) et une bague extérieure (9),
- entre les bagues extérieures (7, 8) du premier et du deuxième élément de palier (4, 5) étant monté un élément d'espacement (10).

2. Unité de palier (1) selon la revendication 1, dans laquelle la piste de roulement intérieure (6) montée sur l'arbre (2) présente un épaulement (11) d'un côté.

3. Unité de palier (1) selon l'une quelconque des revendications précédentes, dans laquelle le palier à roulement s'applique avec sa bague intérieure (8) contre un épaulement (12) de l'arbre (2).

4. Unité de palier (1) selon l'une quelconque des revendications précédentes, dans laquelle le palier à roulement est fixé par le biais d'un élément de cale (13) sur l'arbre (2).

5. Unité de palier (1) selon l'une quelconque des revendications précédentes, dans laquelle la bague extérieure (7) du premier élément de palier est réalisée sous forme de palier à un seul épaulement.

6. Unité de palier (1) selon l'une quelconque des revendications précédentes, dans laquelle la bague extérieure (9) du deuxième élément de palier est réalisée sous forme de palier à un seul épaulement.

7. Unité de palier (1) selon l'une quelconque des revendications précédentes, dans laquelle le premier élément de palier (4) est réalisé sous forme de roulement à billes à rainures.

8. Unité de palier (1) selon l'une quelconque des revendications précédentes, dans laquelle on prévoit au moins deux éléments d'espacement (10) entre les bagues extérieures (7, 8) du premier et du deuxième élément de palier (4, 5).
